# EUROPÄISCHE PATENTSCHRIFT

(11) **EP 2 245 252 B1**
(45) Veröffentlichungstag und Bekanntmachung des Hinweises auf die Patenterteilung: **31.07.2013**
(21) Anmeldenummer: 08871128.8
(22) Anmeldetag: 13.12.2008
(51) Int. Cl.: E05D 7/00, E05D 15/52

(54) **EINSTELLBARES ECKLAGER FÜR EINEN FLÜGEL EINES FENSTERS, EINER TÜR ODER DERGLEICHEN**
ADJUSTABLE CORNER HINGE FOR A LEAF OF A WINDOW, A DOOR OR THE LIKE
PALIER D'ANGLE RÉGLABLE POUR VANTAIL D'UNE FENÊTRE, D'UNE PORTE OU SIMILAIRE

(30) Priorität: 15.01.2008 DE 102008004355
(43) Veröffentlichungstag der Anmeldung: 03.11.2010
(73) Patentinhaber: ROTO FRANK AG, 70771 Leinfelden-Echterdingen (DE)
(72) Erfinder: BEYER, Holger, 70619 Stuttgart (DE); BERTSCHE, Arnold, 70794 Filderstadt (DE)
(74) Vertreter: Grosse, Rainer
(86) Internationale Anmeldenummer: PCT/EP2008/010624
(87) Internationale Veröffentlichungsnummer: WO 2009/089882

(56) Entgegenhaltungen:
- EP-A- 0 822 308
- DE-A1- 2 434 303
- DE-U1- 7 723 130
- DE-U1- 8 601 024

## Beschreibung

Die Erfindung betrifft ein einstellbares Ecklager für einen Flügel eines Fensters, einer Tür oder dergleichen, mit einem Lagerbock und einem am Lagerbock mittels eines Gewindestifts verstellbar gehaltenen Gelenkbolzens zur Abstützung des Flügels, wobei der zur Einstellung verdrehbare Gewindestift in eine Gewindebohrung des Gelenkbolzens eingeschraubt ist.

Die DE 2434303 offenbart ein solches Ecklager. Derartige Ecklager befinden sich an der unteren Bandseite von Fenstern, Türen oder dergleichen und stützen den Flügel des Fensters, der Tür oder dergleichen ab und ermöglichen ein Drehöffnen und/oder ein Kippöffnen des Flügels. Um die Flügelposition zum zugehörigen Blendrahmen des Fensters, der Tür oder dergleichen einstellen zu können, lässt sich der Gewindestift verdrehen, sodass durch den Eingriff seines Gewindes in eine Gewindebohrung eines Gelenkbolzens des Ecklagers der Gelenkbolzen horizontal verlagert wird. Der Gelenkbolzen trägt den Flügel des Fensters, der Tür oder dergleichen, sodass eine Gelenkbolzenverlagerung zu einer Flügelverlagerung führt, wodurch die Relativposition zwischen Flügel und Blendrahmen beispielsweise für eine leichtgängige Betätigung und/oder die Einstellung eines Dichtungsdrucks einer zwischen Flügel und Blendrahmen wirkenden Dichtung einstellbar ist. Der am Lagerbock drehbar gelagerte Gewindestift kann sich im Zuge einer häufigen Flügelbetätigung ungewollt verdrehen, mit der Folge, dass sich die Position des Gelenkbolzens relativ zum Lagerbock ändert und demzufolge eine ungewünschte Flügelverlagerung eintritt. Um dies zu verhindern, ist es bekannt, den Gewindestift relativ schwergängig im Lagerbock zu halten, sodass eine entsprechend hohe Reibkraft zur Verdrehung des Gewindestiftes aufgebracht werden muss. Jedoch hat auch diese bekannte Ausgestaltung die Tendenz, dass ungewünschte Gewindestiftverdrehungen auftreten, da der Reibschluss zum Beispiel durch Umwelteinwirkungen und so weiter in seiner Wirkung nachlassen kann.

Der Erfindung liegt daher die Aufgabe zugrunde, ein Ecklager der eingangs genannten Art anzugeben, dass eine ungewollte Flügelverlagerung vermeidet.

Diese Aufgabe wird gelöst durch eine den Gewindestift am Lagerbock in mindestens einer bestimmten Drehwinkelstellung fixierende, nur mit erhöhter Drehmomentbeaufschlagung überwindbare Formschlussdrehsicherung. Damit ist ein Drehrastmittel geschaffen, das den Gewindestift in der erwähnten Drehwinkelstellung am Lagerbock fixiert, sodass keine ungewünschten Verdrehungen auftreten können. Dennoch lässt sich eine Flügelverlagerung dadurch bewirken, dass der Gewindestift mittels eines geeigneten Werkzeugs oder dergleichen verdreht wird, wobei dieses Verdrehen jedoch nur mit einer erhöhten Drehmomentbeaufschlagung möglich ist, die eigenständig nicht auftreten kann, sondern nur bewusst durch einen Monteur oder dergleichen herbeizuführen ist. Unter der erwähnten "Formschlussdrehsicherung" ist keine Anordnung zu verstehen, die bei einem Überwinden des Formschlusses zur Zerstörung mindestens eines der Bauteile führt, sondern sie ist derart ausgestattet, dass die Formschlussverbindung durch die erhöhte Drehmomentbeaufschlagung überwunden werden kann, d.h., die miteinander zusammenwirkenden Teile können bei der erhöhten Drehmomentbeaufschlagung relativ zueinander ausweichen.

Nach der Erfindung ist vorgesehen, dass die Formschlussdrehsicherung als mindestens ein Vorsprung an dem Lagerbock oder dem Gewindestift und mindestens eine Ausnehmung an dem Gewindestift oder dem Lagerbock ausgebildet ist, wobei die Ausnehmung und/oder der Vorsprung mindestens eine Auflaufschräge aufweist. Durch die erwähnte Auflaufschräge, die an der Ausnehmung und/oder an dem Vorsprung ausgebildet ist, ergibt sich bei einer erhöhten Drehmomentbeaufschlagung des Gewindestifts eine Ausweichbewegung derart, dass der Formschluss überwunden werden kann. Das eine Teil wird demzufolge aufgrund der Auflaufschräge gegenüber dem anderen Teil bei einer Drehung durch die Auflaufschräge ausgelenkt und damit der Formschluss überwunden.

Erfindungsgemäβ ist vorgesehen, dass der Gewindestift am Lagerbock mittels Federvorspannung in eine axiale Vorzugslage gedrängt ist. Demzufolge hat der Gewindestift die Tendenz durch die Federvorspannung das Eingreifen des Vorsprungs in die Ausnehmung zu unterstützen. Erfolgt die erhöhte Drehmomentbeaufschlagung des Gewindestifts, so lässt die Federvorspannung eine axiale Verlagerung des Gewindestifts zu, sorgt jedoch dafür, dass in einer Drehposition, in der der Vorsprung in die Ausnehmung eingreifen kann, der Gewindestift wieder die axiale Vorzugslage einnimmt.

Die Federvorspannung wird von der Eigenelastizität des Materials des Lagerbocks erzeugt. Insofern ist es denkbar, dass durch Eigenelastizität Bereiche des Lagerbocks nachgeben, wenn Druck durch den Vorsprung ausgeübt wird. Dies kann an der Beaufschlagungsstelle des Vorsprungs selbst erfolgen und/oder aber auch entfernt davon, sodass der gesamte Bereich des Lagerbocks sich mitverlagert.

Nach der Erfindung ist vorgesehen, dass der Lagerbock zwei Lagerschenkel aufweist, zwischen denen zumindest ein Abschnitt des Gelenkbolzens liegt. Dabei ist vorgesehen, dass der Gewindestift mit gewindefreien Abschnitten Öffnungen der Lagerschenkel durchgreift. Der Gewindestift ist somit an den Lagerschenkeln drehbar und aufgrund der gewindefreien Abschnitte auch axial unverlagerbar gehalten. Der zwischen den Lagerschenkeln liegende Gelenkbolzen wird durch die Drehung des Gewindestifts verlagert, wobei der gesamte Verlagerungsweg durch den freien Abstand zwischen den Lagerschenkeln begrenzt wird.

Die Lagerschenkel gehen von einem Rückensteg des Lagerbocks aus. Demzufolge bilden die beiden Lagerschenkel zusammen mit dem Rückensteg eine U-Form.

Nach der Erfindung ist vorgesehen, dass die Lagerschenkel die Federvorspannung aufbringen und/oder dass die Lagerschenkel zur Erzeugung der Federvorspannung federnd am Rückensteg gelagert sind und/oder der Rückensteg die Federvorspannung aufbringt. Es ist denkbar, dass auch Kombinationen dieser erwähnten Möglichkeiten bestehen, wobei stets aufgrund der genannten Maßnahmen sichergestellt ist, dass die Lagerschenkel nach einer durch den Vorsprung des Gewindestifts bewirkten Auslenkung in ihre ursprüngliche Position zurückkehren, wenn der Vorsprung in die Ausnehmung einrastet.

Ferner ist es vorteilhaft, wenn der Gewindestift mindestens einen Kopf aufweist, dessen lagerbockseitige Kopffläche den Vorsprung und/oder die Ausnehmung aufweist. Die lagerbockseitige Kopffläche des Kopfes ist vorzugsweise einem Lagerschenkel des Lagerbocks zugewandt, insbesondere der Außenseite des Lagerschenkels, wobei dort die Ausnehmung und/oder der Vorsprung ausgebildet ist. Insofern können stets Vorsprung und Ausnehmung zur Herbeiführung einer Drehraststellung miteinander in Wirkfunktion treten.

Nach einer Weiterbildung der Erfindung ist vorgesehen, dass der Gewindestift am Lagerbock mittels Vernietung drehbar gehalten ist. An einem Ende des Gewindestiftes ist der Kopf ausgebildet, wobei am gegenüberliegenden Ende des Gewindestifts die erwähnte Vernietung durchgeführt wird, sodass der Gewindestift drehbar, jedoch axial unverrückbar am Lagerbock gehalten ist.

Nach einer Weiterbildung der Erfindung ist vorgesehen, dass mindestens eine Kopffläche des Gewindestifts mit einer Drehwerkzeugeingriffsausnehmung ausgestattet ist. Hier kann beispielsweise ein Einsteckwerkzeug eingesetzt und damit der Gewindestift verdreht werden. Zusätzlich oder alternativ ist es auch denkbar, dass der Kopf des Gewindestifts mit einer Drehwerkzeugansetzkontur versehen ist. Dies bedeutet, dass der Kopf an seiner Außenkontur die Drehwerkzeugansetzkontur aufweist, sodass beispielsweise mittels eines Maulschlüssels oder dergleichen eine Verdrehung des Gewindestiftes ausgeführt werden kann.

Schließlich ist es vorteilhaft, wenn der Lagerbock einstückig ausgebildet ist.

Die Zeichnungen veranschaulichen die Erfindung anhand eines Ausführungsbeispiels, und zwar zeigt:
- Figur 1: eine perspektivische Ansicht eines einstellbaren Ecklagers,
- Figur 2: das Ecklager der Figur 1 in Frontansicht,
- Figur 3: eine perspektivische Ansicht des Ecklagers der Figur 1, jedoch mit einer abgenommenen Ecklagerbuchse,
- Figur 4: ein Lagerbock des Ecklagers,
- Figuren 5 bis 7: verschiedene Einbauschritte eines Gewindestifts in den Lagerbock des Ecklagers,
- Figur 8: einen Gewindestift eines Ecklagers eines weiteren Ausführungsbeispiels,
- Figur 9: einen Lagerbock des Ecklagers des weiteren Ausführungsbeispiels und
- Figur 10: eine Teilansicht des Ecklagers des weiteren Ausführungsbeispiels im Bereich einer Gelenkbolzenlagerung.

Die Figuren 1 und 2 zeigen ein einstellbares Ecklager 1, das zur Abstützung der bandseitigen, unteren Ecke eines nicht dargestellten Flügels eines Fensters, einer Tür oder dergleichen dient. Das Ecklager 1 weist eine Ecklagerbuchse 2 auf, die mit dem Flügel verschraubt und mittels Fixierstiften 3 dort fixiert ist. Die Verschraubung ist in der Figur 1 nicht dargestellt. Die Ecklagerbuchse 2 weist eine axiale, nach oben hin geschlossene Aufnahmebohrung 4 auf, in die ein Gelenkbolzen 5 des Ecklagers 1 größtenteils axial eingeschoben ist. Gemäß Figur 1 schaut nur der untere Bereich 6 des Gelenkbolzens 5 aus der Ecklagerbuchse 2 heraus. Gemäß Figur 3 ist dieser untere Bereich 6 als Blechstanzteil 7 ausgebildet, auf dem höhenverstellbar eine Bolzenhülse 8 angeordnet ist, die in die Aufnahmebohrung 4 eingreift. Die Ecklagerbuchse 2 ist drehbar auf der Bolzenhülse 8 gelagert, wodurch eine Drehöffnungsbewegung des Flügels, des Fensters, der Tür oder dergleichen ermöglicht wird. Durch die erwähnte Höhenverstellbarkeit von der Bolzenhülse 8 lässt sich der Flügel in seiner Höhenposition positionieren.

Der Gelenkbolzen 5 ist schwenkbar an einem Lagerbock 10 gehalten. Hierzu weist der Lagerbock 10 zwei parallel mit Abstand zueinander verlaufende Lagerschenkel 11 und 12 auf, die einstückig mit einem Rückensteg 13 des Lagerbocks 10 verbunden sind. Demzufolge weist der Lagerbock 10 im Bereich der Lagerschenkel 11 und 12 eine U-Form auf. Der Rückensteg 13 erstreckt sich über den Bereich der Lagerschenkel 11 und 12 hinaus und weist dort Anschraubbohrungen 14 auf, in die Befestigungsschrauben eingebracht werden können, mit denen der Lagerbock an einem nicht dargestellten Blendrahmen des Fensters, der Tür oder dergleichen befestigt werden kann.

Die Figur 4 verdeutlicht den Aufbau des Lagerbocks 10.

Für die erwähnte Verschwenkbarkeit des Gelenkbolzens 5 relativ zum Lagerbock 10 ist ein Gewindestift 15 vorgesehen, der Öffnungen 16 und 17 in den Lagerschenkeln 11 und 12 mit gewindefreien Abschnitten durchgreift. Der Gewindestift 15 weist in seinem zwischen den Lagerschenkeln 11 und 12 liegenden Bereich 18 ein Außengewinde auf 41, das in eine Gewindebohrung 19 des Gelenkbolzens 5 eingeschraubt ist.

Der Gewindestift 15 weist an seinem einen Ende 20 einen Kopf 21 auf, der - gegenüber dem Durchmesser des Außengewindes 41 - einen größeren Durchmesser aufweist. Im Bereich des anderen Endes 22 des Gewindestifts 15 ist ein Absatz 23 (Figur 5) ausgebildet, der gegenüber dem mit Außengewinde 41 versehenen Bereich 18 einen kleineren Durchmesser aufweist. Der Innendurchmesser der Öffnung 17 entspricht dem Außendurchmesser des Absatzes 23, sodass der mit Außengewinde 41 versehene Bereich 18 mit einer Stufe 24 an einer Innenseite 25 des Lagerschenkels 12 anliegt. Ein durch Nietung gebildeter Nietkopf 26 am Ende 22 des Gewindestifts 15 stützt sich an einer Außenseite 27 des Lagerschenkels 12 ab, wobei die Lage des Nietkopfs 26 derart positioniert ist, dass der Gewindestift 15 in den Öffnungen 16 und 17 der Lagerschenkel 11 und 12 drehbar lagert. Gemäß der Figuren 1 und 2 ist eine Kopffläche 28 des Kopfes 21 mit einer Drehwerkzeugeingriffsausnehmung 29 versehen. Eine entsprechende Drehwerkzeugeingriffsausnehmung 30 befindet sich an einer Stirnfläche 31 im Bereich des Endes 22 des Gewindestifts 15.

Während bei den Figuren 1 bis 4 sowie 8 bis 10 bei einer Frontansicht (gemäß Figur 2) des Ecklagers 1 der Kopf 21 des Gewindestifts 15 auf der linken Seite liegt, ist er in den Figuren 5 bis 7 auf der rechten Seite liegend gezeigt. Es ist natürlich denkbar, dass der Kopf 21 auch beim Ausführungsbeispiel der Figuren 5 bis 7 auf der linken Seite liegt. Die vorliegenden Ausführungen gelten dann entsprechend.

Gemäß der Figuren 5 und 6 weist der Kopf 21 des Gewindestifts 15 eine lagerbockseitige Kopffläche 32 auf, an der mehrere, winkelbeabstandet zueinander angeordnete Ausnehmungen 33 ausgebildet sind, die jeweils als Auflaufschrägen 34 ausgebildete Randkanten besitzen.

An einer Außenseite 35 des Lagerschenkels 11 weist die Öffnung 16 eine durchmessergrößere, ringförmig ausgestaltete, eine Stufe erzeugende Vertiefung 36 auf, die - in axialer Richtung - einen Vorsprung 37 besitzt. Dieser Vorsprung 37 ist derart ausgestattet, dass er mit den Ausnehmungen 33 des Gewindestifts 15 korrespondieren kann. Die umfangsseitigen Flanken des Vorsprungs 37 sind mit Auflaufschrägen 38 versehen. Die Neigungen der Auflaufschrägen 38 des Vorsprungs 37 entsprechen den Neigungen der Auflaufschrägen 34 des Gewindestifts 15.

Bei der werkseitigen Montage des Ecklagers 1 wird - gemäß der Figuren 5 bis 7- derart vorgegangen, dass der Gewindestift 15 mit seinem Ende 22 in die Öffnung 16 des Lagerbocks 10 eingesteckt und anschließend der mit Außengewinde 41 versehene Abschnitt 18 in die Gewindebohrung 19 des Gelenkbolzens 5 eingeschraubt wird. Der Gewindestift 15 wird anschließend durch die Öffnung 17 gesteckt und derart positioniert, dass sich die Stufe 24 an der Innenseite des Lagerschenkels 12 abstützt. Nun erfolgt die Bildung des Nietkopfs 26. Damit ist der Gewindestift 15 drehbar, jedoch axial unverlagerbar und verliersicher am Lagerbock 10 gehalten. Der Vorsprung 37 greift in eine der Ausnehmungen 33 ein. Insbesondere kann vorgesehen sein, dass die Ausnehmungen 33 einen Winkelabstand von 60° zueinander haben. Nun kann das Ecklager 1 einem Flügel und einem Blendrahmen eines Fensters, einer Tür oder dergleichen zugeordnet werden.

Es ergibt sich folgende Funktion: Es sei angenommen, dass der Lagerbock 10 mittels die Anschraubbohrungen 14 durchsetzenden Befestigungsschrauben an einem Blendrahmen eines Fensters angeschraubt ist. Ferner sei angenommen, dass die Ecklagerbuchse 2 an einem Flügel des Fensters festgelegt ist. Damit kann der Flügel mittels des drehbar in der Ecklagerbuchse 2 eingesteckten Gelenkbolzens 5 drehgeöffnet und durch Verschwenken des Gelenkbolzens 5 auf dem Gewindestift 15 kippgeöffnet werden. Sollte die Horizontalposition des Flügels relativ zum Blendrahmen nicht optimal eingestellt sein, so kann eine entsprechende Positionsverlagerung durch Verdrehen des Gewindestiftes 15 herbeigeführt werden. Hierzu wird ein entsprechendes Werkzeug, beispielsweise ein Inbusschlüssel, in eine der Drehwerkzeugeingriffsausnehmungen 29 oder 30 eingesetzt und der Gewindestift 15 verdreht. Hierdurch verlagert sich der Gelenkbolzen 5 relativ zum Lagerbock 10, was zu einer entsprechenden Flügelverlagerung führt. Diese Verlagerung ist deshalb möglich, weil der Gewindestift 15 auf seinem Bereich 18 das Außengewinde 41 besitzt, das mit dem Innengewinde der Gewindebohrung 19 des Gelenkbolzens 5 kämmt. Durch das Drehen des Gewindestifts 15 tritt der Vorsprung 37 aus seiner zugehörigen Vertiefung 33 aus, wodurch der Kopf 21 von der Vertiefung 36 abhebt. Dies ist möglich, weil die Lagerschenkel 11 und 12 und/oder der Lagerbock 10 aus elastischem Material bestehen/besteht, das heißt, die beiden Lagerschenkel 11 und 12 bewegen sich geringfügig aufeinander zu, bis der Vorsprung 37 in eine benachbarte Vertiefung 33 wieder einrastet. Da die Vertiefungen 33 - gemäß Figur 7 - jeweils 60° winkelversetzt zueinander angeordnet sind, lässt sich der Gewindestift 15 bei einer Volldrehung (360°) in sechs verschiedenen Drehpositionen an dem Lagerbock 10 fixieren. Durch das Ineinandergreifen von Vorsprung 37 und der jeweiligen Ausnehmung 33 wird eine Formschlussdrehsicherung 39 geschaffen, die nur bei erhöhter Drehmomentbeaufschlagung überwunden werden kann. Das Überwinden wird dadurch möglich, dass die Auflaufschrägen 34 und 38 eine entsprechende Axialverlagerung des Gewindestiftes 15 bewirken, wenn ein entsprechend großes Drehmoment zur Drehung des Gewindestifts 15 aufgebracht wird. Insgesamt wird deutlich, dass eine ungewollte selbsttätige Verdrehung des Gewindestifts 15 aufgrund der Formschlussdrehsicherung 39 nicht auftritt, das heißt, eine einmal eingestellte axiale Position des Gelenkbolzens 5 relativ zum Lagerbock 10 erhalten bleibt, auch wenn durch Kippöffnungsvorgänge des Fensters eine Schwenkbewegung des Gelenkbolzens 5 auf dem Gewindestift 15 erfolgt.

Die Figuren 8 bis 10 zeigen Bauteile eines weiteren Ausführungsbeispiels eines einstellbaren Ecklagers, wobei nachfolgend jedoch nur auf die Unterschiede zum bereits beschriebenen Ecklager gemäß der Figuren 1 bis 7 eingegangen werden soll. Dies bedeutet, dass bei dem Ausführungsbeispiel der Figuren 8 bis 10 alle vorstehenden Ausführungen gelten, wobei lediglich die nachstehenden Unterschiede zu berücksichtigen sind.

Die Figur 8 zeigt einen Gewindestift 15, der einen Kopf 21 aufweist, dessen lagerbockseitige Kopffläche 32 mit Vorsprüngen 37 versehen ist, die jeweils eine dreieckförmige Kontur aufweisen. Hierdurch werden an jedem Vorsprung 37 Auflaufschrägen 38 ausgebildet. Die Vorsprünge 37 liegen gleichmäßig winkelbeabstandet zueinander.

Die Figur 9 zeigt einen Lagerbock 10, der einen Lagerschenkel 11 aufweist, der mit einer Öffnung 16 versehen ist. Eine Randkante 42 der Öffnung 16 ist mit Ausnehmungen 33 versehen, die gleichmäßig winkelbeabstandet zueinander angeordnet sind, wobei die Anzahl der Ausnehmungen 33 der Anzahl der Vorsprünge 37 entspricht und die Konturgebung der Vorsprünge 37 der Konturgebung der Ausnehmungen 33 entspricht, sodass diese ebenfalls im Querschnitt dreieckförmig ausgebildet sind. Demzufolge sind Vorsprünge 37 und Ausnehmungen 33 formpassgenau zueinander gestaltet.

Die Figur 10 zeigt den unteren Bereich des Ecklagers 1 im zusammengesetzten Zustand. Es wird deutlich, dass die Vorsprünge 37 des Gewindestifts 15 in die Ausnehmungen 33 des Lagerbocks 10 eingreifen, wobei die Anordnung derart getroffen ist, dass die Lagerschenkel 11 und 12 derart beabstandet zueinander liegen und der Gewindestift 15 derart drehbar, jedoch axial am Lagerschenkel 12 fixiert ist, dass die Vorsprünge 37 mit Federvorspannung in den Ausnehmungen 33 einliegen, wobei die Federvorspannung von den Lagerschenkeln 11 und 12 aufgebracht wird. Soll der Gelenkbolzen 5 durch Drehung des Gewindestifts 15 horizontal verlagert werden, so sorgen die Auflaufschrägen 38 der Vorsprünge 37 und die entsprechenden, ebenfalls als Auflaufschrägen 38 wirkenden Flächen der Ausnehmungen 33 dafür, dass bei der Drehbewegung die Vorsprünge 37 ihre zugeordneten Ausnehmungen 33 verlassen und in die jeweils angrenzenden Ausnehmungen 33 wieder einrasten. Dabei verlagert sich der Kopf 21 kurzfristig axial, mit der Folge, dass die beiden Lagerschenkel 11 und 12 elastisch aufeinander zu bewegt werden. Beim nachfolgenden Einrasten der Vorsprünge 37 in die jeweils neue Ausnehmung 33 federn die beiden Lagerschenkel 11 und 12 wieder in ihre Ursprungslage zurück.

Da die Vorsprünge 37 eng benachbart zueinander angeordnet sind, ergibt sich insgesamt eine gezackte Kontur am Kopf 21 des Gewindestifts 15. Diese wirkt mit einer gezackten Gegenkontur zusammen, die von den Ausnehmungen 33 gebildet ist. Da die Lagerschenkel 11 und 12 zusammen mit dem Rückensteg 13 eine U-förmige Kontur bilden, wird bei jeder Drehbewegung des Gewindestifts 15 diese U-Kontur wie eine Feder gespannt und erhöht damit das Drehmoment beim Verdrehen sprunghaft.

Den Figuren 8 und 10 ist zu entnehmen, dass der Kopf 21 des Gewindestifts 15 eine Drehwerkzeugansetzkontur 40 in Form einer Vieleckkontur 43, insbesondere eine Achteckkontur, aufweist, die nicht nur das Ansetzen eines Verdrehwerkzeugs ermöglicht, sondern auch eine Lageorientierung bietet, das heißt, es ist erkennbar, in welcher Winkelposition der Gewindestift 15 steht beziehungsweise um wieviel Grad er beim Verdrehen weiter gedreht wird.

Aufgrund der erwähnten gezackten Kontur und gezackten Gegenkontur ist eine Hemmung gegen unbeabsichtigtes Verdrehen des Gewindestiftes 15 geschaffen, das heißt, er verstellt sich nicht eigenständig.

## Patentansprüche

1. Einstellbares Ecklager (1) für einen Flügel eines Fensters, einer Tür oder dergleichen, mit einem Lagerbock (10) und einem am Lagerbock (10) mittels eines Gewindestifts (15) verstellbar gehaltenen Gelenkbolzens (5) zur Abstützung des Flügels, wobei der zur Einstellung verdrehbare Gewindestift (15) in eine Gewindebohrung (19) des Gelenkbolzens (5) eingeschraubt ist und wobei eine den Gewindestift (15) am Lagerbock (10) in mindestens einer bestimmten Drehwinkelstellung fixierende, nur mit erhöhter Drehmomentbeaufschlagung überwindbare Formschlussdrehsicherung (39) vorgesehen ist, wobei der Lagerbock (10) zwei Lagerschenkel (11,12) aufweist, zwischen denen zumindest ein Abschnitt des Gelenkbolzens (5) liegt und die von einem Rückensteg (13) des Lagerbocks (10) ausgehen, und wobei der Gewindestift (15) mit gewindefreien Abschnitten Öffnungen (16,17) der Lagerschenkel (11,12) durchsetzt und am Lagerbock (10) mittels Federvorspannung in eine axiale Vorzugslage gedrängt ist, **dadurch gekennzeichnet, dass** die Formschlussdrehsicherang (39) als mindestens ein Vorsprung (37) an dem Lagerbock (10) oder dem Gewindestift (15) und mindestens einer Ausnehmung (33) an dem Gewindestift (15) oder dem Lagerbock (10) ausgebildet ist, wobei der Vorsprung (37) und/oder die Ausnehmung (33) mindestens eine Auflaufschräge (34,38) aufweist, und und dass die Lagerschenkel (11,12) zur Erzeugung der Federvorspannung federnd am Rückensteg (13) gelagert sind und/oder die Federvorspannung von der Eigenelastizität des Materials des Lagerbocks (10) erzeugt ist, nämlich die Lagerschenkel (11,12) die Federvorspannung aufbringen und/oder der Rückensteg (13) die Federvorspannung aufbringt.

2. Ecklager nach Ansprüch 1, **dadurch gekennzeichnet, dass** der Gewindestift (15) mindestens einen Kopf (21) aufweist, dessen lagerbockseitige Kopffläche (32) den Vorsprung (37) und/oder die Ausnehmung (33) aufweist.

3. Ecklager nach einem der vorhergehenden Ansprüche, **dadurch gekennzeichnet, dass** eine Außenseite (35) mindestens eines Lagerschenkels (11,12) die Ausnehmung (33) und/oder den Vorsprung (37) aufweist.

4. Ecklager nach einem der vorhergehenden Ansprüche, **dadurch gekennzeichnet, dass** der Vorsprung (37) im Querschnitt im Wesentlichen eine dreieckförmige Kontur aufweist.

5. Ecklager nach einem der vorhergehenden Ansprüche, **dadurch gekennzeichnet, dass** mehrere Vorsprünge (37) gleichmäßig winkelversetzt zueinander angeordnet sind.

6. Ecklager nach einem der vorhergehenden Ansprüche, **dadurch gekennzeichnet, dass** die Ausnehmung (33) eine im Wesentlichen dreieckförmige Querschnittskontur aufweist.

7. Ecklager nach einem der vorhergehenden Ansprüche, **dadurch gekennzeichnet, dass** die Ausnehmung (33) an einer Randkante einer der Öffnungen (16,17) der Lagerschenkel (11,12) ausgebildet ist.

8. Ecklager nach einem der vorhergehenden Ansprüche, **dadurch gekennzeichnet, dass** mehrere Ausnehmungen (33) gleichmäßig winkelversetzt zueinander angeordnet sind.

9. Ecklager nach einem der vorhergehenden Ansprüche, **dadurch gekennzeichnet, dass** der Gewindestift (15) am Lagerbock (10) mittels Vernietung drehbar gehalten ist.

10. Ecklager nach einem der vorhergehenden Ansprüche, **dadurch gekennzeichnet, dass** mindestens eine Kopffläche (28) des Gewindestifts (15) mit einer Drehwerkzeugeingriffsausnehmung (29,30) ausgestattet ist.

11. Ecklager nach einem der vorhergehenden Ansprüche, **dadurch gekennzeichnet, dass** der Kopf (21) des Gewindestifts (15) mit einer Drehwerkzeugansetzkontur (40) versehen ist.

12. Ecklager nach Ansprüch 11, **dadurch gekennzeichnet, dass** die Drehwerkzeugansetzkontur (40) eine Vieleckkontur (43) ist.

13. Ecklager nach einem der vorhergehenden Ansprüche, **dadurch gekennzeichnet, dass** der Lagerbock (10) einstückig ausgebildet ist.

## Claims

1. Adjustable corner bearing (1) for a wing of a window, a door or the like, having a bearing block (10) and a hinge pin (5) adjustably held on the bearing block (10) by means of a set screw (15) for supporting the wing, wherein the set screw (15), which is rotatable for adjustment, is screwed into a threaded bore (19) of the hinge pin (5) and wherein a form-fitting anti-rotation protection (39) is provided which fixes the set screw (15) on the bearing block (10) in at least one particular angular position and which can only be overcome by application of an increased torque, wherein the bearing block (10) presents two bearing legs (11, 12) between which at least a section of the hinge pin (5) is arranged and which extend from a back rib (13) of the bearing block (10), and wherein the set screw (15) penetrates, with sections having no threads, openings (16, 17) of the bearing legs (11, 12) and is urged into a preferred axial position on the bearing block (10) by means of spring loading, **characterised in that** the form-fitting anti-rotation protection (39) is formed as at least one projection (37) on the bearing block (10) or the set screw (15) and at least one recess (33) on the set screw (15) or the bearing block (10), wherein the projection (37) and/or the recess (33) present at least one leading slope (34, 38), and that bearing legs (11, 12) for the generation of the spring loading are elastically supported on the back rib (13) and/or the spring loading is generated by the intrinsic elasticity of the material for the bearing block (10), that is, the bearing legs (11, 12) apply the spring loading and/or the back rib (13) applies the spring loading.

2. Corner bearing according to claim 1, **characterised in that** the set screw (15) presents at least one head (21), the head surface (32) of the latter on the side of the bearing block presenting the projection (37) and/or the recess (33).

3. Corner bearing according to any one of the preceding claims, **characterised in that** one outer surface (35) of at least one bearing leg (11, 12) presents the recess (33) and/or the projection (37).

4. Corner bearing according to any one of the preceding claims, **characterised in that** the projection (37) has a substantially triangular contour in its cross-section.

5. Corner bearing according to any one of the preceding claims, **characterised in that** several recesses (37) are uniformly arranged in an angularly offset manner relative to one another.

6. Corner bearing according to any one of the preceding claims, **characterised in that** the projection (33) has a substantially triangular cross-sectional contour.

7. Corner bearing according to any one of the preceding claims, **characterised in that** the recess (33) is formed on an edge rim of one of the openings (16, 17) of the bearing legs (11, 12).

8. Corner bearing according to any one of the preceding claims, **characterised in that** several recesses (33) are uniformly arranged in an angularly offset manner relative to one another.

9. Corner bearing according to any one of the preceding claims, **characterised in that** the set screw (15) is rotatably held on the bearing block (10) by means of a riveted joint.

10. Corner bearing according to any one of the preceding claims, **characterised in that** at least one head surface (28) of the set screw (15) is equipped with a recess (29, 30) for engagement of a rotating tool.

11. Corner bearing according to any one of the preceding claims, **characterised in that** the head (21) of the set screw (15) is provided with a contour (40) for the application of a rotating tool.

12. Corner bearing according to claim 11, **characterised in that** the contour (40) for the application of a rotating tool is a polygonal contour (43).

13. Corner bearing according to any one of the preceding claims, **characterised in that** the bearing block (10) is formed as one piece.

## Revendications

1. Support d'angle (1) réglable pour un vantail d'une fenêtre, d'une porte ou similaire, présentant un bloc-support (10) et un axe d'articulation (5) maintenu mobile sur le bloc-support (10) au moyen d'une tige filetée (15) en vue de l'appui du vantail, la tige filetée (15), qui peut être tournée pour le réglage, étant vissée dans un alésage fileté (19) de l'axe d'articulation (5), et une sécurité anti-rotation par complémentarité de forme (39) étant prévue qui fixe la tige filetée (15) sur le bloc-support (10) dans au moins une position d'angle de rotation définie et qui ne peut être débloquée qu'au moyen de l'application d'un couple de rotation plus élevé, le bloc-support (10) présentant deux branches formant palier (11, 12) entre lesquelles est située pour le moins une section de l'axe d'articulation (5) et qui s'étendent d'une entretoise arrière (13) du bloc-support (10), et la tige filetée (15) traversant, avec des sections non filetées, des orifices (16, 17) des branches formant palier (11, 12) et étant poussée dans une position axiale préférée sur le bloc-support (10) au moyen d'une précontrainte élastique, **caractérisé en ce que** la sécurité anti-rotation par complémentarité de forme (39) est réalisée sous la forme d'au moins une saillie (37) sur le bloc-support (10) ou la tige filetée (15) et d'au moins un évidement (33) sur la tige filetée (15) ou le bloc-support (10), la saillie (37) et/ou l'évidement (33) présentant au moins un plan incliné (34, 38), et **en ce que** des branches formant palier (11, 12) sont logées de manière élastique sur l'entretoise arrière (13) en vue de le génération de la précontrainte élastique et/ou la précontrainte élastique est générée par l'élasticité propre du matériau du bloc-support (10), c'est-à-dire que les branches formant palier (11, 12) appliquent la précontrainte élastique et/ou l'entretoise arrière (13) applique la précontrainte élastique.

2. Support d'angle selon la revendication 1, **caractérisé en ce que** la tige filetée (15) présente au moins une tête (21), dont la surface de tête côté bloc-support (32) présente la saillie (37) et/ou l'évidement (33).

3. Support d'angle selon l'une quelconque des revendications précédentes, **caractérisé en ce qu'**une face extérieure (35) d'au moins une branche formant palier (11, 12) présente l'évidement (33) et/ou la saillie (37).

4. Support d'angle selon l'une quelconque des revendications précédentes, **caractérisé en ce que** la saillie (37) présente pour l'essentiel un contour de forme triangulaire en section transversale.

5. Support d'angle selon l'une quelconque des revendications précédentes, **caractérisé en ce que** plusieurs saillies (37) sont disposées avec un décalage angulaire uniforme les unes par rapport aux autres.

6. Support d'angle selon l'une quelconque des revendications précédentes, **caractérisé en ce que** l'évidement (33) présente un contour en section transversale de forme pour l'essentiel triangulaire.

7. Support d'angle selon l'une quelconque des revendications précédentes, **caractérisé en ce que** l'évidement (33) est réalisé au niveau d'un bord marginal de l'un des orifices (16, 17) des branches formant palier (11, 12).

8. Support d'angle selon l'une quelconque des revendications précédentes, **caractérisé en ce que** plusieurs évidements (33) sont disposés avec un décalage angulaire uniforme les uns par rapport aux autres.

9. Support d'angle selon l'une quelconque des revendications précédentes, **caractérisé en ce que** la tige filetée (15) est maintenue pivotante sur le bloc-support (10) au moyen d'un rivetage.

10. Support d'angle selon l'une quelconque des revendications précédentes, **caractérisé en ce qu'**au moins une surface de tête (28) de la tige filetée (15) est munie d'un évidement d'intervention d'outil de tournage (29, 30).

11. Support d'angle selon l'une quelconque des revendications précédentes, **caractérisé en ce que** la tête (21) de la tige filetée (15) est pourvue d'un contour d'application d'outil de tournage (40).

12. Support d'angle selon la revendication 11, **caractérisé en ce que** le contour d'application d'outil de tournage (40) est un contour polygonal (43).

13. Support d'angle selon l'une quelconque des revendications précédentes, **caractérisé en ce que** le bloc-support (10) est réalisé d'une seule pièce.
